# EUROPÄISCHE PATENTSCHRIFT

(11) **EP 2 768 937 B1**
(45) Veröffentlichungstag und Bekanntmachung des Hinweises auf die Patenterteilung: **13.01.2016**
(21) Anmeldenummer: 12769436.2
(22) Anmeldetag: 08.10.2012
(51) Int. Cl.: C11D 3/12, C11D 3/20, C11D 3/33, C11D 3/37, C11D 3/04, C11D 3/00

(54) **FORMULIERUNGEN, IHRE VERWENDUNG ALS ODER ZUR HERSTELLUNG VON GESCHIRRSPÜLMITTELN UND IHRE HERSTELLUNG**
FORMULATIONS, THEIR USE AS OR FOR THE MANUFACTURE OF DISHWASHING AGENTS AND THEIR MANUFACTURE
FORMULES, LEUR UTILISATION COMME OU POUR FABRIQUER DES PRODUITS LAVE-VAISSELLE AINSI QUE LEUR FABRICATION

(30) Priorität: 19.10.2011 EP 11185824
(43) Veröffentlichungstag der Anmeldung: 27.08.2014
(73) Patentinhaber: BASF SE, 67056 Ludwigshafen (DE)
(72) Erfinder: HUEFFER, Stephan, 67063 Ludwigshafen (DE); GARCIA MARCOS, Alejandra, 67063 Ludwigshafen (DE); HARTMANN, Markus, 67434 Neustadt (DE); WEBER, Heike, 68239 Mannheim (DE)
(86) Internationale Anmeldenummer: PCT/EP2012/069816
(87) Internationale Veröffentlichungsnummer: WO 2013/056996

(56) Entgegenhaltungen:
- EP-A1- 0 561 452
- EP-A1- 1 721 962
- US-A- 3 841 982
- US-A- 5 714 447
- US-A- 5 981 456

## Beschreibung

Die vorliegende Erfindung betrifft Formulierungen, enthaltend
(A) insgesamt im Bereich von 1 bis 50 Gew.-% mindestens einer Verbindung, gewählt aus Methylglycindiacetat (MGDA) und dem Trinatriumsalz von MGDA,
(B) insgesamt im Bereich von 0,05 bis 0,4 Gew.-% mindestens eines Zink-Salzes, und
(C) insgesamt 0,05 bis 2 Ges.-% mindestens eines Homo- oder Copolymer von Ethylenimin, und
(D) gegebenenfalls 0,5 bis 15 Gew.-% Bleichmittel (D),
   bezogen jeweils auf Feststoffgehalt der betreffenden Formulierung.

Weiterhin betrifft die vorliegende Erfindung ein Verfahren zur Herstellung von erfindungsgemäßen Formulierungen und ihre Verwendung als oder zur Herstellung von Geschirrspülmitteln, insbesondere von Geschirrspülmitteln für das maschinelle Geschirrreinigen.

Geschirrspülmittel haben vielerlei Anforderungen zu erfüllen. So haben sie das Geschirr gründlich zu reinigen, sie sollen im Abwasser keine schädlichen oder potenziell schädlichen Substanzen aufweisen, sie sollen das Ablaufen und Trocknen des Wassers vom Geschirr gestatten, und sie sollen beim Betrieb der Spülmaschine nicht zu Problemen führen. Schließlich sollen sie nicht zu ästhetisch unerwünschten Folgen am zu reinigenden Gut führen. Besonders ist in diesem Zusammenhang die Glaskorrosion zu nennen.

Glaskorrosion kommt nicht nur durch mechanische Effekte zustande, beispielsweise durch Aneinanderreiben von Gläsern oder mechanischen Kontakt der Gläser mit Teilen der Spülmaschine, sondern wird hauptsächlich durch chemische Einflüsse gefördert. Beispielsweise können bestimmte Ionen durch wiederholtes maschinelles Reinigen aus dem Glas gelöst werden, was die optischen und somit die ästhetischen Eigenschaften nachteilig verändert.

Bei der Glaskorrosion beobachtet man mehrere Effekte. Zum einen kann man die Bildung von mikroskopisch feinen Rissen beobachten, die sich in Form von Linien bemerkbar machen. Zum anderen kann man in vielen Fällen eine generelle Eintrübung beobachten, beispielsweise eine Aufrauung, die das betreffende Glas unästhetisch aussehen lassen. Derartige Effekte werden insgesamt auch unterteilt in irisierende Verfärbung, Riefenbildung sowie flächen- und ringförmige Trübungen.

Aus EP 2 118 254 ist bekannt, dass man Zink-Salze in Kombination mit bestimmten Vinylpolymeren als Inhibitoren zur Verhinderung der Glaskorrosion einsetzen kann.

In EP 0 383 482 wird vorgeschlagen, Zinksalze mit einem Partikeldurchmesser von weniger als 1,7 mm einzusetzen, um die Glaskorrosion zu verringern.

In WO 03/104370 wird vorgeschlagen, Zink-haltige Schichtsilikate einzusetzen, um die Glaskorrosion zu vermeiden.

Aus US 5,981,456 und WO 99/05248 sind zahlreiche Geschirrspülmittel bekannt, denen man Zink-Salze zusetzen kann, um Besteck vor dem Anlaufen oder der Korrosion zu schützen.

Aus WO 2002/64719 ist bekannt, dass man bestimmte Copolymere von ethylenisch ungesättigten Carbonsäuren mit beispielsweise Estern von ethylenisch ungesättigten Carbonsäuren in Geschirrspülmitteln einsetzen kann.

Aus WO 2010/020765 sind Geschirrspülmittel bekannt, die Polyethylenimin enthalten. Derartige Geschirrspülmittel können Phosphat enthalten oder Phosphat-frei sein. Es wird ihnen eine gute Inhibierung der Glaskorrosion zugeschrieben. Von Zink- und von Wismut-haltigen Geschirrspülmitteln wird abgeraten.

In EP 1 721 962 A1 ist ein Geschirrspülmittel offenbart, enthaltend MGDA und Zinksulfat.

Die Glaskorrosion, insbesondere die Linienkorrosion und die Trübung, wird aber in vielen Fällen noch nicht ausreichend verzögert oder verhindert.

Es bestand also die Aufgabe, Formulierungen bereit zu stellen, die als oder zur Herstellung von Geschirrspülmitteln geeignet sind und die die aus dem Stand der Technik bekannten Nachteile vermeiden und die Glaskorrosion inhibieren oder zumindest besonders gut verringern. Es bestand weiterhin die Aufgabe, ein Verfahren zur Herstellung von Formulierungen bereit zu stellen, die als oder zur Herstellung von Geschirrspülmitteln geeignet sind und die die aus dem Stand der Technik bekannten Nachteile vermeiden. Es bestand weiterhin die Aufgabe, Verwendungen von Formulierungen bereit zu stellen.

Dementsprechend wurden die eingangs definierten Formulierungen gefunden, kurz auch erfindungsgemäße Formulierungen genannt.

Erfindungsgemäße Formulierungen enthalten
(A) insgesamt im Bereich von 1 bis 50 Gew.-% mindestens einer Verbindung, gewählt aus Methylglycindiacetat (MGDA) und dem Trinatriumsalz von MGDA, im Rahmen der vorliegenden Erfindung kurz auch Aminocarboxylat (A) oder auch Verbindung (A) genannt.

Erfingungsgemäße Formulierungen enthalten mindestens ein Zink-Salz (B). Zink-Salze (B) kann man wählen aus wasserlöslichen und nicht wasserlöslichen Zink-Salzen. Dabei werden im Rahmen der vorliegenden Erfindung solche Zink-Salze (B) als nicht wasserlöslich bezeichnet, die in destilliertem Wasser bei 25°C eine Löslichkeit von 0,1 g/l oder weniger aufweisen. Zink-Salze (B), die eine höhere Wasserlöslichkeit aufweisen, werden dementsprechend im Rahmen der vorliegenden Erfindung als wasserlösliche Zink-Salze bezeichnet.

In einer Ausführungsform der vorliegenden Erfindung wählt man Zink-Salz (B) aus Zinkbenzoat, Zinkgluconat, Zinklactat, Zinkformiat, ZnCl₂, ZnSO₄, Zinkacetat, Zinkcitrat, Zn(NO₃)₂, Zn(CH₃SO₃)₂ und Zinkgallat, bevorzugt sind ZnCl₂, ZnSO₄, Zinkacetat, Zinkcitrat, Zn(NO₃)₂, Zn(CH₃SO₃)₂ und Zinkgallat.

In einer anderen Ausführungsform der vorliegenden Erfindung wählt man Zink-Salz (B) aus ZnO, ZnO-aq, Zn(OH)₂ und ZnCO₃. Bevorzugt ist ZnO-aq.

In einer Ausführungsform der vorliegenden Erfindung wählt man Zink-Salz (B) aus Zinkoxiden mit einem mittleren Partikeldurchmesser (Gewichtsmittel) im Bereich von 10 nm bis 100 µm.

Das Kation in Zink-Salz (B) kann komplexiert, beispielsweise mit Amoniak-Liganden oder Wasser-Liganden komplexiert, und insbesondere hydratisiert vorliegen. Zur Vereinfachung der Schreibweise werden im Rahmen der vorliegenden Erfindung Liganden in der Regel weggelassen, wenn es sich um Wasser-Liganden handelt.

Je nachdem, wie man den pH-Wert von erfindungsgemäßer Mischung einstellt, kann sich Zink-Salz (B) umwandeln. So ist es beispielsweise möglich, dass man zur Herstellung von erfindungsgemäßer Formulierung Zinkacetat oder ZnCl₂ einsetzt, dieses sich aber bei einem pH-Wert von 8 oder 9 in wässriger Umgebung zu ZnO, Zn(OH)₂ oder ZnO-aq umwandelt, welches in nicht komplexierter oder in komplexierter Form vorliegen kann.

Zink-Salz (B) liegt in solchen erfindungsgemäßen Formulierungen, die bei Zimmertemperatur fest sind, vorzugsweise in Form von Partikeln vor, die beispielsweise einen mittleren Durchmesser (Zahlenmittel) im Bereich von 10 nm bis 100 µm, bevorzugt 100 nm bis 5 µm haben, bestimmt beispielsweise durch Röntgenstreuung.

Zink-Salz (B) liegt in solchen erfindungsgemäßen Formulierungen, die bei Zimmertemperatur flüssig sind, in gelöster oder in fester oder in kolloidaler Form vor.

Erfindungsgemäße Formulierung enthält weiterhin
(C) insgesamt 0,05 bis 2 Gew.-% mindestens eines Copolymers oder vorzugsweise eines Homopolymers von Ethylenimin, zusammen kurz auch Polyethylenimin (C) genannt.

Unter Copolymeren des Ethylenimins sind im Rahmen der vorliegenden Erfindung auch Copolymerisate von Ethylenimin (Aziridin) mit einem oder mehreren höheren Homologen des Ethylenimins, wie Propylenimin (2-Methylaziridin), 1- oder 2-Butylenimin (2-Ethylaziridin bzw. 2,3-Dimethylaziridin), zu verstehen, beispielsweise mit 0,01 bis 75 mol-% an einem oder mehreren Homologen von Ethylenimin, bezogen auf den Anteil an Ethylenimin. Bevorzugt sind jedoch solche Copolymere, die nur Ethylenimin und im Bereich von 0,01 bis 5 mol-% Homologe des Ethylenimins einpolymerisiert enthalten, und insbesondere Homopolymerisate des Ethylenimins.

In einer Ausführungsform der vorliegenden Erfindung wählt man Copolymere des Ethylenimins (C) aus Pfropfcopolymerisaten des Ethylenimins (C). Derartige Pfropfcopolymerisate werden im Rahmen der vorliegenden Erfindung auch als Ethylenimin-Pfropfcopolymere (C) bezeichnet. Ethylenimin-Pfropfcopolymere (C) können vernetzt oder unvernetzt sein.

In einer Ausführungsform der vorliegenden Erfindung wählt man Ethylenimin-Pfropfcopolymere (C) aus solchen Polymerisaten, die durch Pfropfen von Polyamidoaminen mit Ethylenimin erhältlich sind. Vorzugsweise sind Ethylenimin-Pfropfcopolymere (C) aus 10 bis 90 Gew.-% Polyamidoamin als Pfropfgrundlage und 90 bis 10 Gew.-% Ethylenimin als Pfropfauflage aufgebaut, jeweils bezogen auf Ethylenimin-Pfropfcopolymer (C).

Polyamidoamine sind beispielsweise erhältlich durch Kondensation von Polyalkylenpolyaminen in Reinform, als Gemisch untereinander oder im Gemisch mit Diaminen.

Unter Polyalkylenpolyaminen werden im Rahmen der vorliegenden Erfindung solche Verbindungen verstanden, die mindestens 3 basische Stickstoffatome im Molekül enthalten, zum Beispiel Diethylentriamin, Dipropylentriamin, Triethylentetramin, Tripropylentetramin, Tetraethylenpentamin, Pentaethylenhexamin, N-(2-Aminoethyl)-1,3-propandiamin und N,N'-Bis(3-aminopropyl)ethylendiamin.

Geeignete Diamine sind beispielsweise 1,2-Diaminoethan, 1,3-Diaminopropan, 1,4-Diaminobutan, 1,6-Diaminohexan, 1,8-Diaminooctan, Isophorondiamin, 4,4'-Diaminodiphenylmethan, 1,4-Bis-(3-aminopropyl)piperazin, 4,9-Dioxadodecan-1,12-diamin, 4,7,10-Trioxatridecan-1,13-diamin und α,ω-Diaminoverbindungen von Polyalkylenoxiden.

In einer anderen Ausführungsform der vorliegenden Erfindung wählt man Ethylenimin-Pfropfcopolymere (C) aus solchen Polymerisaten, die man durch Pfropfen von Polyvinylaminen als Pfropfgrundlage mit Ethylenimin oder Oligomeren des Ethylenimins, beispielsweise Dimerren oder Trimeren des Ethylenimins, herstellen kann. Vorzugsweise sind Ethylenimin-Pfropfcopolymere (C) aus 10 bis 90 Gew.-% Polyvinylamin als Pfropfgrundlage und 90 bis 10 Gew.-% Ethylenimin als Pfropfauflage aufgebaut, jeweils bezogen auf Ethylenimin-Pfropfcopolymer (C).

Vorzugsweise wählt man als Komponente von erfindungsgemäßer Formulierung jedoch mindestens ein Polyethylenimin (C) in Form eines Homopolymers, vorzugsweise unvernetzt. Gemäß einer besonderen Ausführungsform der Erfindung weist Polyethylenimin (C) ein mittleres Molekulargewicht Mₙ von 500 g/mol bis 125.000 g/mol, bevorzugt von 750 g/mol bis 100.000 g/mol auf.

In einer Ausführungsform der vorliegenden Erfindung weist Polyethylenimin (C) ein mittleres Molekulargewicht M_{w} im Bereich von 500 bis 1.000.000 g/mol auf, bevorzugt im Bereich von 600 bis 75.000 g/mol, besonders bevorzugt im Bereich von 800 bis 25.000 g/mol, bestimmbar beispielsweise durch Gelpermeationschromatographie (GPC).

In einer Ausführungsform der vorliegenden Erfindung wählt man Polyethylenimine (C) aus hochverzweigten Polyethyleniminen. Hochverzweigte Polyethylenimine (C) werden durch ihren hohen Verzweigungsgrad (Degree of Branching, DB) charakterisiert. Der Verzweigungsgrad lässt sich beispielsweise durch ¹³C-NMR-Spektroskopie, vorzugsweise in D₂O, bestimmen und ist wie folgt definiert: $DB = D + T / D + T + L$
mit D (dendritisch) entsprechend dem Anteil tertiärer Aminogruppen, L (linear) entsprechend dem Anteil sekundärer Aminogruppen und T (terminal) entsprechend dem Anteil primärer Aminogruppen.

Als hochverzweigte Polyethylenimine (C) gelten im Rahmen der vorliegen Erfindung Polyethylenimine (C) mit DB im Bereich von 0,1 bis 0,95, bevorzugt 0,25 bis 0,90 besonders bevorzugt im Bereich von 0,30 bis 0,80 % und ganz besonders bevorzugt mindestens 0,5.

Als dendrimere Polyethylenimine (C) gelten im Rahmen der vorliegen Erfindung Polyethylenimine (C) mit einem strukturell und molekular einheitlichen Aufbau.

In einer Ausführungsform der vorliegenden Erfindung handelt es sich bei Polyethylenimin (C) um hochverzweigte Polyethylenimine (Homopolymere) mit einem mittleren Molekulargewicht M_{w} im Bereich von 600 bis 75.000 g/mol, bevorzugt im Bereich von 800 bis 25.000 g/mol.

Gemäß einer besonderen Ausführungsform der Erfindung handelt es sich bei Polyethylenimin (C) um hochverzweigte Polyethylenimine (Homopolymere) mit einem mittleren Molekulargewicht Mₙ von 500 g/mol bis 125.000 g/mol, bevorzugt von 750 g/mol bis 100.000 g/mol, das aus Dendrimeren gewählt wird.

Wie eingangs erwähnt, enthalten erfindungsgemäße Formulierungen
insgesamt im Bereich von 1 bis 50 Gew.-% Verbindung (A), bevorzugt 10 bis 25 Gew.-%, insgesamt im Bereich von 0,05 bis 0,4 Gew.-% Zink-Salz (B), bevorzugt 0,1 bis 0,2 Gew.-%, und
insgesamt im Bereich von 0,05 bis 0,4 Gew.-% Zink-Salz (B), bevorzugt 0,1 bis 0,2 Gew.-%, und
insgesamt 0,05 bis 2 Gew.-% Homo- oder Copolymer von Ethylenimin (C), bevorzugt 0,1 bis 0,5 Gew.-%,
gegebenenfalls insgesamt 0,5 bis 15 Gew.-% Bleichmittel (D),
bezogen jeweils auf Feststoffgehalt der betreffenden Formulierung.

Dabei wird der Anteil Zink-Salz als Zink bzw. Zink-Ionen angegeben. Dadurch kann man den Anteil des Gegenions herauszurechnen.

In einer Ausführungsform der vorliegenden Erfindung ist erfindungsgemäße Formulierung bei Zimmertemperatur fest, beispielsweise ein Pulver oder eine Tablette. In einer anderen Ausführungsform der vorliegenden Erfindung ist erfindungsgemäße Formulierung bei Zimmertemperatur flüssig. In einer Ausführungsform der vorliegenden Erfindung ist erfindungsgemäße Formulierung ein Granulat, eine Flüssigzubereitung oder ein Gel.

In einer Ausführungsform der vorliegenden Erfindung enthält erfindungsgemäße Formulierung 0,1 bis 10 Gew.-% Wasser, bezogen auf die Summe aller Feststoffe der betreffenden Formulierung.

Ohne einer bestimmten Theorie den Vorzug geben zu wollen, ist es möglich, dass in erfindungsgemäßen Formulierungen Zink-Salz (B) in durch Polyethylenimin (C) komplexierter Form vorliegen kann.

In einer Ausführungsform der vorliegenden Erfindung ist erfindungsgemäße Formulierung frei von Phosphaten und Polyphosphaten, wobei Hydrogenphosphate mit subsumiert sind, beispielsweise frei von Trinatriumphosphat, Pentanatriumtripolyphosphat und Hexanatriummetaphosphat. Unter "frei von" soll im Zusammenhang mit Phosphaten und Polyphosphaten im Rahmen der vorliegenden Erfindung verstanden werden, dass der Gehalt an Phosphat und Polyphosphat in Summe im Bereich von 10 ppm bis 0,2 Gew.-% liegt, bestimmt durch Gravimetrie.

In einer Ausführungsform der vorliegenden Erfindung ist erfindungsgemäße Formulierung frei von solchen Schwermetallverbindungen, die nicht als Bleichkatalysatoren wirken, insbesondere von Verbindungen des Eisens und des Wismut. Unter "frei von" soll im Zusammenhang mit Schwermetallverbindungen im Rahmen der vorliegenden Erfindung verstanden werden, dass der Gehalt an Schwermetallverbindungen, die nicht als Bleichkatalysatoren wirken, in Summe im Bereich von 0 bis 100 ppm liegt, bevorzugt 1 bis 30 ppm, bestimmt nach der Leach-Methode.

Als "Schwermetalle" gelten im Rahmen der vorliegenden Erfindung alle Metalle mit einer spezifischen Dichte von mindestens 6 g/cm³, aber nicht Zink. Insbesondere gelten als Schwermetalle Edelmetalle sowie Wismut, Eisen, Kupfer, Blei, Zinn, Nickel, Cadmium und Chrom. Vorzugsweise enthält erfindungsgemäße Formulierung keine messbaren Anteile an Wismutverbindungen, also beispielsweise weniger als 1 ppm.

In einer Ausführungsform der vorliegenden Erfindung enthält erfindungsgemäße Formulierung ein oder mehrere Bleichmittel (D), beispielsweise ein oder mehrere Sauerstoffbleichmittel oder ein oder mehrere Chlor-haltige Bleichmittel.

Erfindungsgemäße Formulierungen können beispielsweise 0,5 bis 15 Gew.-% Bleichmittel (D) enthalten.

Beispiele für geeignete Sauerstoffbleichmittel sind Natriumperborat, wasserfrei oder beispielsweise als Monohydrat oder als Tetrahydrat oder so genanntes Dihydrat, Natriumpercarbonat, wasserfrei oder beispielsweise als Monohydrat, Wasserstoffperoxid, Persulfate, organische Persäuren wie Peroxylaurinsäure, Peroxystearinsäure, Peroxy-α-Naphthoesäure, 1,12-Diperoxydodecandisäure, Perbenzoesäure, Peroxylaurinsäure, 1,9-Diperoxyazelainsäure, Diperoxyisophthalsäure, jeweils als freie Säure oder als alkalimetallsalz, insbesondere als Natriumsalz, weiterhin Sulfonylperoxysäuren und kationische Peroxysäuren.

Erfindungsgemäße Formulierungen können beispielsweise im Bereich von 0,5 bis 15 Gew.-% Sauerstoffbleichmittel enthalten.

Geeignete Chlor-haltige Bleichmittel sind beispielsweise 1,3-Dichloro-5,5-dimethylhydantoin, N-N-Chlorsulfamid, Chloramin T, Chloramin B, Natriumhypochlorit, Calciumhypochlorit, Magnesiumhypochlorit, Kaliumhypochlorit, Kaliumdichloroisocyanurat und Natriumdichloroisocyanurat.

Erfindungsgemäße Formulierungen können beispielsweise im Bereich von 3 bis 10 Gew.-% Chlor-haltiges Bleichmittel enthalten.

In einer Ausführungsform der vorliegenden Erfindung kann erfindungsgemäße Formulierung weitere Inhaltsstoffe (E) aufweisen, beispielsweise ein oder mehrere Tenside, ein oder mehrere Enzyme, einen oder mehrere Builder, insbesondere Phosphor-freie Builder, einen oder mehrere Cobuilder, einen oder mehrere Alkaliträger, einen oder mehrere Bleichkatalysatoren, einen oder mehrere Bleichaktivatoren, einen oder mehrere Bleichmittelstabilisatoren, einen oder mehrere Entschäumer, einen oder mehrere Korrosionsinhibitoren, einen oder mehrere Gerüststoffe, Puffer, Farbstoffe, einen oder mehrere Duftstoffe, ein oder mehrere organische Lösungsmittel, ein oder mehrere Tablettierhilfsmittel, ein oder mehrere Disintegrationsmittel, einen oder mehrere Verdicker, oder einen oder mehrere Löslichkeitsvermittler.

Beispiele für Tenside sind insbesondere nicht-ionische Tenside sowie Mischungen von anionischen oder zwitterionischen Tensiden mit nicht-ionischen Tensiden. Bevorzugte nicht-ionische Tenside sind alkoxylierte Alkohole und alkoxylierte Fettalkohole, Di- und Multiblockcopolymerisate von Ethylenoxid und Propylenoxid und Umsetzungsprodukte von Sorbitan mit Ethylenoxid oder Propylenoxid, Alkylglycoside und sogenannte Aminoxide.

Bevorzugte Beispiele für alkoxylierte Alkohole und alkoxylierte Fettalkohole sind beispielsweise Verbindungen der allgemeinen Formel (I) in der die Variablen wie folgt definiert sind:
- R¹: gleich oder verschieden gewählt aus linearem C₁-C₁₀-Alkyl, bevorzugt Ethyl und besonders bevorzugt Methyl,
- R²: gewählt aus C₈-C₂₂-Alkyl, beispielsweise n-C₈H₁₇, n-C₁₀H₂₁, n-C₁₂H₂₅, n-C₁₄H₂₉, n-C₁₆H₃₃ oder n-C₁₈H₃₇,
- R³: gewählt aus C₁-C₁₀-Alkyl, Methyl, Ethyl, n-Propyl, iso-Propyl, n-Butyl, iso-Butyl, sec.-Butyl, tert.-Butyl, n-Pentyl, iso-Pentyl, sec.-Pentyl, neo-Pentyl, 1,2-Dimethylpropyl, iso-Amyl, n-Hexyl, iso-Hexyl, sec.-Hexyl, n-Heptyl, n-Octyl, 2-Ethylhexyl, n-Nonyl, n-Decyl oder iso-Decyl,
m und n liegen im Bereich von null bis 300, wobei die Summe von n und m mindestens eins beträgt. Bevorzugt ist m im Bereich von 1 bis 100 und n im Bereich von 0 bis 30.

Dabei kann es sich bei Verbindungen der allgemeinen Formel (I) um Blockcopolymere oder statistische Copolymere handeln, bevorzugt sind Blockcopolymere.

Andere bevorzugte Beispiele für alkoxylierte Alkohole und alkoxylierte Fettalkohole sind beispielsweise Verbindungen der allgemeinen Formel (II) in der die Variablen wie folgt definiert sind:
- R⁵: gleich oder verschieden und gewählt aus linearem C₁-C₄-Alkyl, bevorzugt jeweils gleich und Ethyl und besonders bevorzugt Methyl,
- R⁴: gewählt aus C₆-C₂₀-Alkyl, insbesondere n-C₈H₁₇, n-C₁₀H₂₁, n-C₁₂H₂₅, n-C₁₄H₂₉, n-C₁₆H₃₃, n-C₁₈H₃₇.
- a: eine Zahl im Bereich von 1 bis 6,
- b: ist eine Zahl im Bereich von 4 bis 20,
- d: ist eine Zahl im Bereich von 4 bis 25.

Dabei kann es sich bei Verbindungen der allgemeinen Formel (II) um Blockcopolymere oder statistische Copolymere handeln, bevorzugt sind Blockcopolymere.

Weitere geeignete nicht-ionische Tenside sind gewählt aus Di- und Multiblockcopolymeren, aufgebaut aus Ethylenoxid und Propylenoxid. Weitere geeignete nicht-ionische Tenside sind gewählt aus ethoxylierten oder propoxylierten Sorbitanestern. Ebenfalls eignen sich Aminoxide oder Alkylglycoside. Eine Übersicht geeigneter weiterer nichtionischer Tenside findet man in EP-A0 851 023 und in DE-A 198 19 187.

Es können auch Gemische mehrerer verschiedener nicht-ionischer Tenside enthalten sein.

Beispiele für anionische Tenside sind C₈-C₂₀-Alkylsulfate, C₈-C₂₀-Alkylsulfonate und C₈-C₂₀-Alkylethersulfate mit einer bis 6 Ethylenoxideinheiten pro Molekül.

In einer Ausführungsform der vorliegenden Erfindung kann erfindungsgemäße Formulierung im Bereich von 3 bis 20 Gew.-% Tensid enthalten.

Erfindungsgemäße Formulierungen können ein oder mehrere Enzyme enthalten. Beispiele für Enzyme sind Lipasen, Hydrolasen, Amylasen, Proteasen, Cellulasen, Esterasen, Pectinasen, Lactasen und Peroxidasen.

Erfindungsgemäße Formulierungen können beispielsweise bis 5 Gew.-% Enzym enthalten, bevorzugt sind 0,1 bis 3 Gew.-%, jeweils bezogen auf gesamten Feststoffgehalt der erfindungsgemäßen Formulierung.

Erfindungsgemäße Formulierungen können einen oder mehrere Builder, insbesondere Phosphat-freie Builder, enthalten. Beispiele für geeignete Builder sind Silikate, insbesondere Natriumdisilikat und Natriummetasilikat, Zeolithe, Schichtsilikate, insbesondere solche der Formel α-Na₂Si₂O₅, β-Na₂Si₂O₅, und δ-Na₂Si₂O₅, weiterhin Zitronensäure und ihre Alkalimetallsalze, Bernsteinsäure und ihre Alkalimetallsalze, Fettsäuresulfonate, α-Hydroxypropionsäure, Alkalimalonate, Fettsäuresulfonate, Alkyl- und Alkenyldisuccinate, Weinsäurediacetat, Weinsäuremonoacetat, oxidierte Stärke, und polymere Builder, beispielsweise Polycarboxylate und Polyasparaginsäure.

In einer Ausführungsform der vorliegenden Erfindung wählt man Builder aus Polycarboxylaten, beispielsweise Alkalimetallsalze von (Meth)acrylsäurehomo- oder (Meth)acrylsäurecopolymeren.

Als Comonomere eignen sich monoethylenisch ungesättigte Dicarbonsäuren wie Maleinsäure, Fumarsäure, Maleinsäureanhydrid, Itaconsäure und Citraconsäure. Ein geeignetes Polymer ist insbesondere Polyacrylsäure, die bevorzugt ein mittleres Molekulargewicht M_{w} im Bereich von 2000 bis 40.000 g/mol aufweist, bevorzugt 2.000 bis 10.000 g/mol, insbesondere 3.000 bis 8.000 g/mol. Geeignet sind weiterhin copolymere Polycarboxylate, insbesondere solche der Acrylsäure mit Methacrylsäure und der Acrylsäure oder Methacrylsäure mit Maleinsäure und/oder Fumarsäure.

Es können auch Copolymere aus mindestens einem Monomeren aus der Gruppe bestehend aus monoethylenisch ungesättigten C₃-C₁₀-Mono- oder Dicarbonsäuren oder deren Anhydriden, wie Maleinsäure, Maleinsäureanhydrid, Acrylsäure, Methacrylsäure, Fumarsäure, Itaconsäure und Citraconsäure mit mindestens einem hydrophil oder hydrophob modifizierten Monomeren wie nachfolgend aufgezählt eingesetzt werden.

Geeignete hydrophobe Monomere sind beispielsweise Isobuten, Diisobuten, Buten, Penten, Hexen und Styrol, Olefine mit 10 oder mehr Kohlenstoffatomen oder deren Gemischen wie beispielsweise 1-Decen, 1-Dodecen, 1-Tetradecen, 1-Hexadecen, 1-Octadecen, 1-Eicosen, 1-Docosen, 1-Tetracosen und 1-Hexacosen, C₂₂-α-Olefin, ein Gemisch aus C₂₀-C₂₄-α-Olefinen und Polyisobuten mit im Mittel 12 bis 100 C-Atomen.

Geeignete hydrophile Monomere sind Monomere mit Sulfonat- oder Phosphonatgruppen, sowie nichtionische Monomere mit Hydroxyfunktion oder Alkylenoxidguppen. Beispielsweise seien genannt: Allylalkohol, Isoprenol, Methoxypolyethylenglykol(meth)acrylat, Methoxypolypropylenglykol(meth)acrylat, Methoxypolybutylenglykol(meth)acrylat, Methoxypoly(propylenoxid-co-ethylenoxid)(meth)acrylat, Ethoxypolyethylenglykol(meth)acrylat, Ethoxypolypropylenglykol(meth)acrylat, Ethoxypolybutylenglykol(meth)acrylat und Ethoxypoly(propylenoxid-co-ethylenoxid)(meth)acrylat. Die Polyalkylenglykole enthalten dabei 3 bis 50, insbesondere 5 bis 40 und vor allem 10 bis 30 Alkylenoxideinheiten.

Besonders bevorzugte Sulfonsäuregruppen-haltige Monomere sind dabei 1-Acryl-amido-1-propansulfonsäure, 2-Acrylamido-2-propansulfonsäure, 2-Acrylamido-2-methylpropansulfonsäure, 2-Methacrylamido-2-methylpropansulfonsäure, 3-Meth-acrylamido-2-hydroxypropansulfonsäure, Allylsulfonsäure, Methallylsulfonsäure, Allyloxybenzolsulfonsäure, Methallyloxybenzolsulfonsäure, 2-Hydroxy-3-(2-propenyloxy)propansulfonsäure, 2-Methyl-2-propen-1-sulfonsäure, Styrolsulfonsäure, Vinylsulfonsäure, 3-Sulfopropylacrylat, 2-Sulfoethylmethacrylat, 3-Sulfopropylmethacrylat, Sulfomethacrylamid, Sulfomethylmethacrylamid sowie Salze der genannten Säuren, wie deren Natrium-, Kalium oder Ammoniumsalze.

Besonders bevorzugte Phosphonatgruppen-haltige Monomere sind die Vinylphosphonsäure und ihre Salze.

Darüber hinaus können auch amphotere Polymere als Builder eingesetzt werden.

Erfindungsgemäße Formulierungen können beispielsweise im Bereich von insgesamt 10 bis 50 Gew.-%, bevorzugt bis 20 Gew.-% Builder enthalten.

In einer Ausführungsform der vorliegenden Erfindung können erfindungsgemäße Formulierungen einen oder mehrere Cobuilder enthalten.

Beispiele für Cobuilder sind Phosphonate, beispielsweise Hydroxyalkanphosphonate und Aminoalkanphosphonate. Unter den Hydroxyalkanphosphonaten ist das 1-Hydroxyethan-1,1-diphosphonat (HEDP) von besonderer Bedeutung als Cobuilder. Es wird vorzugsweise als Natriumsalz eingesetzt, wobei das Dinatriumsalz neutral und das Tetranatriumsalz alkalisch (pH-Wert 9) reagiert. Als Aminoalkanphosphonate kommen vorzugsweise Ethylendiamintetra-methylenphosphonat (EDTMP), Diethylentriaminpentamethylenphosphonat (DTPMP) sowie deren höhere Homologe in Frage. Sie werden vorzugsweise in Form der neutral reagierenden Natriumsalze, z.B. als Hexanatriumsalz der EDTMP bzw. als Hepta- und Octa-Natriumsalz des DTPMP, eingesetzt.

Erfindungsgemäße Formulierungen können einen oder mehrere Alkaliträger enthalten. Alkaliträger sorgen beispielsweise für den pH-Wert von mindestens 9, wenn ein alkalischer pH-Wert gewünscht wird. Geeignet sind beispielsweise Alkalimetallcarbonate, Alkalimetallhydrogencarbonate, Alkalimetallhydroxide und Alkalimetallmetasilikate. Bevorzugtes Alkalimetall ist jeweils Kalium, besonders bevorzugt ist Natrium.

Erfindungsgemäße Formulierungen können einen oder mehrere Bleichkatalysatoren enthalten. Bleichkatalysatoren kann man wählen aus bleichverstärkenden Übergangsmetallsalzen bzw. Übergangsmetallkomplexen wie beispielsweise Mangan-, Eisen-, Cobalt-, Ruthenium- oder Molybdän-Salenkomplexe oder Mangan-, Eisen-, Cobalt-, Ruthenium- oder Molybdäncarbonylkomplexe. Auch Mangan-, Eisen-, Kobalt-, Ruthenium-, Molybdän-, Titan-, Vanadium- und Kupfer-Komplexe mit stickstoffhaltigen Tripod-Liganden sowie Kobalt-, Eisen-, Kupfer- und Ruthenium-Aminkomplexe sind als Bleichkatalysatoren verwendbar.

Erfindungsgemäße Formulierungen können einen oder mehrere Bleichaktivatoren, beispielsweise N-Methylmorpholinium-Acetonitril-Salze ("MMA-Salze"), TrimethylammoniumacetonitrilSalze, N-Acylimide wie beispielsweise N-Nonanoylsuccinimid" 1,5-Diacetyl-2,2-dioxo-hexahydro-1,3,5-triazin ("DADHT") oder Nitrilquats (Trimethylammoniumacetonitrilsalze) enthalten.

Weitere Beispiele für geeignete Bleichaktivatoren sind Tetraacetylethylendiamin (TAED) und Tetraacetylhexylendiamin.

Erfindungsgemäße Formulierungen können einen oder mehrere Korrosionsinhibitoren enthalten. Darunter sind im vorliegenden Fall solche Verbindungen zu verstehen, die die Korrosion von Metall inhibieren. Beispiele für geeignete Korrosionsinhibitoren sind Triazole, insbesondere Benzotriazole, Bisbenzotriazole, Aminotriazole, Alkylaminotriazole, weiterhin Phenolderivate wie beispielsweise Hydrochinon, Brenzcatechin, Hydroxyhydrochinon, Gallussäure, Phloroglucin oder Pyrogallol.

In einer Ausführungsform der vorliegenden Erfindung enthalten erfindungsgemäße Formulierungen insgesamt im Bereich von 0,1 bis 1,5 Gew.-% Korrosionsinhibitor.

Erfindungsgemäße Formulierungen können einen oder mehrere Gerüststoffe enthalten, beispielsweise Natriumsulfat.

Erfindungsgemäße Formulierungen können einen oder mehrere Entschäumer enthalten, gewählt beispielsweise aus Silikonölen und Paraffinölen.

In einer Ausführungsform der vorliegenden Erfindung enthalten erfindungsgemäße Formulierungen insgesamt im Bereich von 0,05 bis 0,5 Gew.-% Entschäumer.

In einer Ausführungsform der vorliegenden Erfindung können erfindungsgemäße Formulierungen eine oder mehrere Säuren enthalten, beispielsweise Methansulfonsäure.

In einer Ausführungsform der vorliegenden Erfindung weisen erfindungsgemäße Formulierungen einen pH-Wert im Bereich von 5 bis 14 auf, bevorzugt 8 bis 13.

Ein weiterer Gegenstand der vorliegenden Erfindung ist die Verwendung von erfindungsgemäßen Formulierungen zur maschinellen Reinigung von Geschirr und Küchenutensilien. Als Küchenutensilien sind im Rahmen der vorliegenden Erfindung beispielsweise Töpfe, Pfannen, Kasserollen zu nennen, weiterhin metallene Gegenstände wie beispielsweise Schaumlöffel, Bratenwender und Knoblauchpressen.

Bevorzugt ist die die Verwendung von erfindungsgemäßen Formulierungen zur maschinellen Reinigung von Gegenständen, die mindestens eine Oberfläche aus Glas aufweisen, welches dekoriert oder nicht dekoriert sein kann. Dabei ist unter einer Oberfläche aus Glas im Rahmen der vorliegenden Erfindung zu verstehen, dass betreffender Gegenstand mindestens ein Stück aus Glas aufweist, das mit der Umgebungsluft in Berührung kommt und bei Gebrauch des Gegenstands verschmutzt werden kann. So kann es sich bei den betreffenden Gegenständen um solche handeln, die wie Trinkgläser oder Glasschüsseln im Wesentlichen gläsern sind. Es kann sich aber auch beispielsweise um Deckel handeln, die einzelne Komponenten aus einem anderen Material aufweisen, beispielsweise Topfdeckel mit Einfassung und Griff aus Metall.

Oberfläche aus Glas kann dekoriert, beispielsweise gefärbt oder bedruckt, oder nicht dekoriert sein.

Unter dem Begriff "Glas" werden beliebige Gläser subsumiert, beispielsweise Bleiglas und insbesondere Kalknatronglas, Kristallglas und Borosilikatgläser.

Vorzugsweise handelt es sich bei maschineller Reinigung um ein Spülen mit einer Spülmaschine (englisch: automatic dishwashing").

In einer Ausführungsform der vorliegenden Erfindung setzt man mindestens eine erfindungsgemäße Formulierung zur maschinellen Reinigung von Trinkgläsern, gläsernen Vasen und Glasgefäßen zum Kochen ein.

In einer Ausführungsform der vorliegenden Erfindung setzt man zum Reinigen Wasser mit einer Härte im Bereich von 1 bis 30 °dH, bevorzugt 2 bis 25 °dH ein, wobei unter deutscher Härte insbesondere die Calcium-Härte zu verstehen ist.

Setzt man erfindungsgemäße Formulierungen zur maschinellen Reinigung ein, so beobachtet man auch bei wiederholter maschineller Reinigung von Gegenständen, die mindestens eine Oberfläche aus Glas aufweisen, nur sehr geringe Neigung zur Glaskorrosion, und zwar selbst dann, wenn man Gegenstände, die mindestens eine Oberfläche aus Glas aufweisen, zusammen mit stark verschmutztem Besteck oder Geschirr reinigt. Außerdem ist es deutlich weniger schädlich, erfindungsgemäße Formulierung einzusetzen, um Glas zusammen mit Gegenständen aus Metall zu reinigen, beispielsweise zusammen mit Töpfen, Pfannen oder Knoblauchpressen.

Ein weiterer Gegenstand der vorliegenden Erfindung ist ein Verfahren zur Herstellung von erfindungsgemäßen Formulierungen, kurz auch erfindungsgemäßes Herstellungsverfahren genannt. Zur Durchführung des erfindungsgemäßen Herstellungsverfahrens kann man beispielsweise so vorgehen, dass man
(A) mindestens eine Verbindung, gewählt aus Aminocarboxylaten und Polyaminocarboxylaten sowie deren Salzen und Derivaten,
(B) mindestens ein Zink-Salz,
(C) mindestens ein Homo- oder Copolymer von Ethylenimin
und gegebenenfalls weitere Inhaltsstoffe (E) in einem oder mehreren Schritten miteinander in Gegenwart von Wasser vermischt, beispielsweise verrührt, und anschließend das Wasser entfernt, und zwar vollständig oder zumindest teilweise.

Verbindung (A), Zink-Salz (B) und Polyethylenimin (C) sowie Bleichmittel (D) sind vorstehend definiert.

In einer Ausführungsform der vorliegenden Erfindung kann man, bevor man das Wasser zumindest teilweise entfernt, mit einem oder mehreren weiteren Inhaltsstoffen (E) für erfindungsgemäße Formulierung vermischen, beispielsweise mit einem oder mehreren Tenside, einem oder mehreren Enzymen, einem oder mehreren Buildern, insbesondere Phosphor-freiem Builder, einem oder mehrere Cobuilder, einem oder mehreren Alkaliträgern, einem oder mehreren Bleichkatalysatoren, einem oder mehreren Bleichaktivatoren, einem oder mehreren Bleichmittelstabilisatoren, einem oder mehreren Entschäumern, einem oder mehreren Korrosionsinhibitoren, einem oder mehreren Gerüststoffen, mit Puffer oder Farbstoff.

In einer Ausführungsform geht man so vor, dass man das Wasser ganz oder teilweise, beispielsweise bis zu einer Restfeuchte im Bereich von null bis 5 Gew.-% aus erfindungsgemäßer Formulierung entfernt, indem man es verdampft, insbesondere durch Sprühtrocknung, Sprühgranulierung oder Kompaktierung.

In einer Ausführungsform der vorliegenden Erfindung entfernt man das Wasser, ganz oder teilweise, bei einem Druck im Bereich von 0,3 bis 2 bar.

In einer Ausführungsform der vorliegenden Erfindung entfernt man das Wasser, ganz oder teilweise, bei Temperaturen im Bereich von 60 bis 220°C.

Durch das erfindungsgemäße Herstellungsverfahren kann man erfindungsgemäße Formulierungen leicht erhalten.

Die erfindungsgemäßen Reinigungsformulierungen können in flüssiger oder fester Form, ein- oder mehrphasig, als Tabletten oder in Form anderer Dosiereinheiten, verpackt oder unverpackt bereitgestellt werden. Der Wassergehalt von flüssigen Formulierungen kann variieren von 35 bis 90% Wasser.

Die Erfindung wird durch Arbeitsbeispiele verdeutlicht.

Allgemeines: Es wurde darauf geachtet, dass man nach dem ersten Reinigen der Prüfkörper in der Haushaltsgeschirrspülmaschine bis nach dem Wiegen und visuellen Abmustern der Gläser die Prüfkörper nur mit sauberen Baumwollhandschuhen angefasst wurden, damit das Gewicht bzw. der visuelle Eindruck der Prüfkörper nicht verfälscht wurde.

Im Rahmen der vorliegenden Erfindung bezeichnen % und ppm stets Gew.-% bzw. Gew.-ppm, wenn nicht ausdrücklich anders angegeben, und im Falle von erfindungsgemäßen Formulierungen auf dem Gesamt-Feststoffgehalt bezogen.

### I. Herstellung erfindungsgemäßen Formulierungen

### 1.1 Herstellung von Basismischungen

Zunächst wurden Basismischungen hergestellt, die die Einsatzstoffe gemäß Tabelle 1 enthielten. Die Einsatzstoffe wurden trocken gemischt.

**Tabelle 1: Basismischungen für Versuche mit erfindungsgemäßen Formulierungen und Vergleichsformulierungen**

| | Basis-1 | Basis-2 | Basis-3 |
|---|---|---|---|
| Protease | 2,5 | 2,5 | 2,5 |
| Amylase | 1 | 1 | 1 |
| n-C₁₈H₃₇(OCH₂CH₂)₉OH | 5 | 5 | 5 |
| Polyacrylsäure M_{w} 4.000 g/mol als Natriumsalz, vollständig neutralisiert | 10 | 10 | 10 |
| Natriumpercarbonat (D.1) | 10,5 | 10,5 | 10,5 |
| TAED | 4 | 4 | 4 |
| Na₂Si₂O₅ | 2 | 2 | 2 |
| Na₂CO₃ | 19,5 | 19,5 | 19,5 |
| Natriumcitrat Dihydrat | 0 | 22,5 | 30 |
| HEDP | 0,5 | 0,5 | 0,5 |

| | | | |
|---|---|---|---|
| Anmerkung: Alle Mengenangaben in g. | | | |

Abkürzungen:
MGDA: Methylglycindiessigsäure als Trinatriumsalz
TAED: N,N,N',N'-Tetraacetylethylendiamin, Dinatriumsalz
HEDP: Dinatriumsalz der Hydroxyethan-(1,1-diphosphonsäure)

### I.2 Herstellung von erfindungsgemäßen Formulierungen

In einem 100-ml-Becherglas legte man 20 ml destilliertes Wasser vor und gab nacheinander unter Rühren zu:
Zinksalz (B.1) oder (B.2) gemäß Tabelle 2 (oder 3)
Polyethylenimin (C.1), (C.2) oder (C.3) gemäß Tabelle 2 (oder 3)

Man rührte 10 Minuten bei Zimmertemperatur. Anschließend gab man MGDA-Trinatriumsalz (A.1), gelöst in 30 ml Wasser, gemäß Tabelle 2 (oder 3) zu. Man erhielt eine klar durchsichtige Lösung. Danach gab man Basismischung gemäß Tabelle 2 (oder 3) zu, rührte erneut um und verdampfte das Wasser.
Man erhielt erfindungsgemäße Formulierungen, die man gemäß Tabelle 2 (bzw. 3) testete.

Zur Herstellung von Vergleichsformulierungen ging man analog vor, ließ jedoch das Zinksalz (B) oder das Polyethylenimin (C) oder beides weg.

Wenn man beim Test Geschirrspüler mit Dauerläufer (oder beim Immersionstest) die entsprechenden Anteile Basismischung getrennt von wässriger Lösung von (A.1), (B) oder (C) dosierte, erhielt man die gleichen Ergebnisse, wie wenn man die getrocknete Formulierung mit gleichen Mengen an Wirkstoffen testete. Es kommt also nicht auf die Reihenfolge der Dosierung an.
(B.1): ZnSO₄·7 H₂O. Mengenangaben sind bezogen auf Zink.
(B.2): ZnO. Mengenangaben sind bezogen auf Zink.
(C.1): Polyethylenimin-Homopolymer, M_{w} 800 g/mol, DB = 0,63
(C.2): Polyethylenimin-Homopolymer, M_{w} 5.000 g/mol, DB = 0,67
(C.3): Polyethylenimin-Homopolymer, M_{w} 25.000 g/mol, DB = 0,70

### II. Verwendung von erfindungsgemäßen Formulierungen und Vergleichsformulierungen zum maschinellen Reinigen von Gläsern

Die Prüfung von erfindungsgemäßen Formulierungen und Vergleichsformulierungen erfolgte wie folgt.

### II.1 Prüfmethode Geschirrspüler mit Dauerläufer

Geschirrspüler: Miele G 1222 SCL
Programm: 65°C (mit Vorspülen)
Spülgut: 3 Sektgläser "GILDE", 3 Schnapsgläser, "INTERMEZZO"

Zum Reinigen wurden die Gläser wurden im oberen Geschirrkorb der Spülmaschine eingeordnet. Als Geschirrspülmittel setzte man jeweils 25 g erfindungsgemäße Formulierung oder Vergleichsformulierung gemäß Tabelle 2 ein, wobei Tabelle 2 die aktiven Komponenten (A.1), gegebenenfalls (B), gegebenenfalls (C) und Basismischung von erfindungsgemäßer Formulierung jeweils einzeln spezifiziert. Man spülte bei einer Klarspültemperatur von 55°C. Die Wasserhärte lag jeweils im Bereich von null bis 2 °dH. Man spülte jeweils 100 Spülzyklen, d.h., man ließ das Programm 100 x ablaufen. Die Auswertung erfolgte gravimetrisch und visuell nach 100 Spülzyklen.
Das Gewicht der Gläser wurde vor Beginn des ersten Spülzyklus und nach dem Trocknen nach dem letzten Spülzyklus bestimmt. Der Gewichtsverlust ist die Differenz der beiden Werte.

Neben der gravimetrischen Auswertung wurde eine visuelle Bewertung des Spülguts nach 100 Zyklen in einer abgedunkelten Kammer unter Licht hinter einer Lochblende unter Verwendung einer Notenskala von 1 (sehr schlecht) bis 5 (sehr gut) vergeben. Dabei wurden jeweils Noten für flächige Korrosion / Trübung bzw. Linienkorrosion bestimmt.

### 11.2 Prüfmethode Immersionstest

Geräte:
Edelstahltopf (Volumen ca. 6 Liter) mit Deckel mit Loch für Kontaktthermometer
Gitterbodeneinsatz mit Halterung für den Edelstahltopf
Magnetrührer mit Rührstäbchen, Kontaktthermometer, Gummistopfen mit Loch

Versuchsbedingungen:
Temperatur: 75°C
Zeit: 72 Stunden
5 Liter destilliertes Wasser oder Wasser mit definierter Wasserhärte ("Härtewasser")

Als Prüfkörper setzte man je ein Sektglas und ein Schnapsglas der Fa. Libbey (NL), ein, Material: Kalk-Soda-Gläser.

### Versuchsdurchführung:

Zunächst spülte man zum Zwecke der Vorbehandlung die Prüfkörper in einer Haushaltsgeschirrspülmaschine (Bosch SGS5602) mit einem 1 g Tensid (n-C₁₈H₃₇(OCH₂CH₂)₁₀OH) und 20 g Zitronensäure, um eventuelle Verunreinigungen zu entfernen. Man trocknete die Prüfkörper, bestimmte ihr Gewicht und fixierte sie auf dem Gitterbodeneinsatz.

Man füllte den Edelstahltopf mit 5,5 Liter Wasser und setzte 25 g erfindungsgemäße Formulierung bzw. Vergleichsformulierung hinzu, wobei Tabelle 3 die aktiven Komponenten (A.1), gegebenenfalls (B), gegebenenfalls (C) und Basismischung von erfindungsgemäßer Formulierung bzw. Vergleichsformulierung jeweils einzeln spezifiziert. Man rührte die so erhaltene Reinigerflotte mit Hilfe des Magnetrührers bei 550 Umdrehungen pro Minute. Man installierte das Kontaktthermometer und deckte den Edelstahltopf mit dem Deckel, damit während des Versuchs kein Wasser verdunsten konnte. Man erwärmte auf 75°C und setzte den Gitterbodeneinsatz mit den beiden Prüfkörpern in den Edelstahltopf ein, wobei man darauf achtete, dass die Prüfkörper völlig in die Flüssigkeit eintauchten.

Nach Beendigung des Versuchs wurden die Prüfkörper herausgenommen und unter fließendem destilliertem Wasser abgespült. Danach spülte man die Prüfkörper in der Haushaltsgeschirrspülmaschine mit einer Formulierung, bestehend aus 1 g Tensid (n-C₁₈H₃₇(OCH₂CH₂)₁₀OH) und 20 g Zitronensäure, erneut mit dem 55°C-Programm, um eventuelle Ablagerungen zu entfernen.

Zur Beurteilung des gravimetrischen Abtrags wurden die trockenen Prüfkörper gewogen. Anschließend erfolgte die visuelle Beurteilung der Prüfkörper. Hierbei beurteilte man die Oberfläche der Prüfkörper hinsichtlich Linienkorrosion (Glasriefen) und Trübungskorrosion (flächenartige Trübung).

Die Bewertungen erfolgten nach folgendem Schema.

Linienkorrosion:
L5: keine Linien zu erkennen
L4: in sehr wenigen Bereichen geringe Linienbildung, feine Linienkorrosion
L3: in einigen Bereichen Linienkorrosion
L2: in mehreren Bereichen Linienkorrosion
L1: Stark ausgeprägte Linienkorrosion

### Glastrübung

T5: keine Trübung zu erkennen
T4: in sehr wenigen Bereichen geringe Trübung
T3: in einigen Bereichen Trübungen
T2: in mehreren Bereichen Trübungen
T1: Stark ausgeprägte Trübung über fast die ganze Glasoberfläche

Bei der Abmusterung wurden auch Zwischennoten (z.B. L3-4) zugelassen:

Wenn man statt Wasser Härtewasser mit 2 ° dH für die Tests einsetzte, so waren erfindungsgemäße Formulierungen den entsprechenden Vergleichsformulierungen ebenfalls stets überlegen, was die Inhibierung der Glaskorrosion betrifft.

### II.3 Ergebnisse

Die Ergebnisse sind in den Tabellen 2 und 3 zusammengefasst.

**Tabelle 2: Ergebnisse der Tests mit Geschirrspüler (Dauerläufer)**

| Beispiel | Basismischung: [g] | (A.1) [g] | (B) [ml] | (C) [mg] | Gewichtsverlust Sektglas [mg] | Gewichtsverlust Schnapsglas [mg] | Visuelle Bewertung Sektglas | Visuelle Bewertung Schnapsglas |
|---|---|---|---|---|---|---|---|---|
| V-1 | Basis-1: 13,75 | 11,25 | --- | --- | 60,1 | 26 | L1, T1 | L1, T2 |
| V-2 | Basis-2: 19,37 | 5,63 | --- | --- | 42,8 | 23 | L1-2, T2 | L2, T2 |
| V-3 | Basis-3: 21,25 | 3,75 | --- | --- | 36,7 | 19 | L2, T2-3 | L2, T2 |
| V-4 | Basis-3: 21,25 | 3,75 | 240 (B.1) | --- | 11 | 6 | L4, T4 | L4, T4-5 |
| V-5 | Basis-3: 21,25 | 3,75 | 120 (B.1) | --- | 16 | 7 | L4, T4-5 | L4, T4 |
| V-6 | Basis-3: 21,25 | 3,75 | 40 (B.1) | --- | 24 | 11 | L3, T2-3 | L3, T2 |
| 7 | Basis-3: 21,25 | 3,75 | 80 (B.1) | 130 (C.1) | 4,8 | 2,6 | L5, T5 | L5, T5 |
| 8 | Basis-3: 21,25 | 3,75 | 80 (B.1) | 130 (C.2) | 5,7 | 2,7 | L5, T5 | L5, T5 |
| 9 | Basis-3: 21,25 | 3,75 | 80 (B.1) | 130 (C.3) | 7,2 | 3,1 | L5, T4-5 | L4-5, T4-5 |
| 10 | Basis-3: 21,25 | 3,75 | 80 (B.1) | 65 (C.1) | 6,9 | 3,2 | L5, T5 | L4-5, T5 |
| 11 | Basis-3: 21,25 | 3,75 | 80 (B.1) | 65 (C.2) | 7,4 | 3,9 | L5, T4-5 | L4-5, T4-5 |
| 12 | Basis-3: 21,25 | 3,75 | 80 (B.1) | 65 (C.3) | 8,6 | 4,2 | L4-5, T4-5 | L4-5, T4-5 |
| 13 | Basis-3: 21,25 | 3,75 | 40 (B.1) | 65 (C.1) | 5,2 | 2,6 | L4-5, T5 | L5, T5 |
| 14 | Basis-3: 21,25 | 3,75 | 40 (B.1) | 65 (C.2) | 6 | 2,7 | L4-5, T5 | L4-5, T5 |
| 15 | Basis-3: 21,25 | 3,75 | 40 (B.1) | 65 (C.3) | 7,3 | 3,6 | L4-5, T4-5 | L4-5, T5 |
| 16 | Basis-3: 21,25 | 3,75 | 40 (B.1) | 32 (C.1) | 7,1 | 4,4 | L5, T4 | L5, T4-5 |
| 17 | Basis-3: 21,25 | 3,75 | 40 (B.1) | 32 (C.2) | 7,4 | 4,7 | L4-5, T4-5 | L4,5, T4 |
| 18 | Basis-3: 21,25 | 3,75 | 20 (B.1) | 32 (C.1) | 6 | 3,4 | L5, T4-5 | L5, T5 |
| 19 | Basis-3: 21,25 | 3,75 | 20 (B.1) | 32 (C.2) | 6,8 | 3,9 | L5, T4-5 | L5, T5 |
| 20 | Basis-3: 21,25 | 3,75 | 20 (B.1) | 16 (C.1) | 6,8 | 4,1 | L4-5, T4-5 | L4-5, T4-5 |
| 21 | Basis-3: 21,25 | 3,75 | 20 (B.1) | 16 (C.2) | 7,8 | 4,8 | L4, T4-5 | L4, T4-5 |
| 22 | Basis-2: 19,37 | 5,63 | 40 (B.1) | 32 (C.1) | 9,4 | 6,8 | L4, T4 | L4-5, T4 |

**Tabelle 2 (Fortsetzung): Ergebnisse der Tests mit Geschirrspüler (Dauerläufer)**

| Beispiel | Basismischung [g] | (A.1) [g] | (B) [mg] | (C) [mg] | Gewichtsverlust Sektglas [mg] | Gewichtsverlust Schnapsglas [mg] | Visuelle Bewertung Sektglas | Visuelle Bewertung Schnapsglas |
|---|---|---|---|---|---|---|---|---|
| 23 | Basis-3: 21,25 | 3,75 | 80 (B.2) | 32 (C.1) | 6,9 | 4,2 | L4, T4-5 | L4, T4 |
| 24 | Basis-3: 21,25 | 3,75 | 40 (B.2) | 32 (C.1) | 7,3 | 4,3 | L4, T4 | L4, T4 |
| 25 | Basis-3: 21,25 | 3,75 | 20 (B.2) | 32 (C.1) | 7,8 | 4,9 | L4, T4 | L4, T4 |

**Tabelle 3: Immersionstests**

| Beispiel | Basismischung, [g] | (A.1) [g] | (B) [mg] | (C) [mg] | Gewichtsverlust Sektglas [mg] | Gewichtsverlust Schnapsglas [mg] | Visuelle Bewertung Sektglas | Visuelle Bewertung Schnaps glas |
|---|---|---|---|---|---|---|---|---|
| V-I.1 | Basis-3: 21,25 | 3,75 | --- | --- | 169,20 | 95,10 | L2, T2 | L2, T3 |
| V-I.2 | Basis-3: 21,25 | 3,75 | 40 | --- | 118,60 | 63,70 | L3, T2-3 | L3, T3 |
| V-I.3 | Basis-3: 21,25 | 3,75 | 240 | --- | 74,60 | 41,00 | L3-4, T3-4 | L4, T3-4 |
| I.4 | Basis-3: 21,25 | 3,75 | 30 | 48(C.1) | 49,40 | 26,30 | L3-4, T4-5 | L4-5, T4-5 |
| I.5 | Basis-3: 21,25 | 3,75 | 30 | 48(C.2) | 76,70 | 40,40 | L3-4, T4 | L3-4, T3-4 |
| I.6 | Basis-3: 21,25 | 3,75 | 40 | 65(C.1) | 42,50 | 23,60 | L4, T4-5 | L4-5, T4-5 |
| I.7 | Basis-3: 21,25 | 3,75 | 40 | 65 (C.2) | 61,90 | 32,00 | L3-4, T4 | L3-4, T3-4 |
| I.8 | Basis-3: 21,25 | 3,75 | 80 | 130 (C.1) | 41,90 | 22,00 | L4, T4-5 | L4-5, T4-5 |
| I.9 | Basis-3: 21,25 | 3,75 | 80 | 130 (C.2) | 58,90 | 30,60 | L3-4, T4 | L3-4, T3-4 |
| I.10 | Basis-3: 21,25 | 3,75 | 240 | 390 (C.1) | 28,40 | 15,30 | L4-5, T5 | L4-5, T5 |
| I.11 | Basis-3: 21,25 | 3,75 | 240 | 390 (C.2) | 34,50 | 18,20 | L4-5, T4-5 | L4, T4-5 |

## Patentansprüche

1. Formulierung, enthaltend
(A) insgesamt im Bereich von 1 bis 50 Gew.-% mindestens einer Verbindung, gewählt aus Methylglycindiacetat (MGDA) und dem Trinatriumsalz von MGDA,
(B) insgesamt im Bereich von 0,05 bis 0,4 Gew.-% mindestens eines Zink-Salzes, angegeben als Zn,
(C) insgesamt 0,05 bis 2 Gew.-% mindestens eines Homo- oder Copolymers von Ethylenimin, und
(D) gegebenenfalls 0,5 bis 15 Gew.-% Bleichmittel (D), bezogen jeweils auf Feststoffgehalt der betreffenden Formulierung.

2. Formulierung nach Anspruch 1, **dadurch gekennzeichnet, dass** sie frei ist von Phosphaten und Polyphosphaten.

3. Formulierung nach Anspruch 1 oder 2, **dadurch gekennzeichnet, dass** man (C) wählt aus Homopolymeren von Ethylenimin, linear oder verzweigt, und Pfropfcopolymeren des Ethylenimins.

4. Formulierung nach einem der Ansprüche 1 bis 3, **dadurch gekennzeichnet, dass** man Zink-Salz wählt aus ZnCl₂, ZnSO₄, Zinkacetat, Zinkcitrat, Zn(NO₃)₂, Zn(CH₃SO₃)₂ und Zinkgallat.

5. Formulierung nach einem der Ansprüche 1 bis 4, **dadurch gekennzeichnet, dass** sie bei Zimmertemperatur fest ist.

6. Formulierung nach einem der Ansprüche 1 bis 5, **dadurch gekennzeichnet, dass** sie im Bereich von 0,1 bis 10 Gew.-% Wasser enthält.

7. Formulierung nach einem der Ansprüche 1 bis 6, **dadurch gekennzeichnet, dass** sie
(D) mindestens ein Bleichmittel enthält, gewählt aus Sauerstoffbleichmitteln und Chlor-haltigen Bleichmitteln.

8. Verwendung von Formulierungen nach einem der Ansprüche 1 bis 7 für die maschinelle Reinigung von Geschirr und Küchenutensilien.

9. Verwendung von Formulierungen nach einem der Ansprüche 1 bis 7 zum maschinellen Reinigen von Gegenständen, die mindestens eine Oberfläche aus Glas aufweisen, welches dekoriert oder nicht dekoriert sein kann.

10. Verwendung nach Anspruch 8 oder 9, **dadurch gekennzeichnet, dass** es sich maschineller Reinigung um ein Spülen oder Reinigen mit einer Spülmaschine handelt.

11. Verwendung nach einem der Ansprüche 8 bis 10, **dadurch gekennzeichnet, dass** man mindestens eine Formulierung nach einem der Ansprüche 1 bis 7 zur maschinellen Reinigung von Trinkgläsern, gläsernen Vasen und Glasgefäßen zum Kochen einsetzt.

12. Verfahren zur Herstellung von Formulierungen nach einem der Ansprüche 1 bis 7, **dadurch gekennzeichnet, dass** man
(A) mindestens eine Verbindung, gewählt aus Methylglycindiacetat (MGDA) und dem Trinatriumsalz von MGDA,
(B) mindestens ein Zink-Salz,
(C) mindestens ein Homo- oder Copolymer von Ethylenimin
(D) und gegebenenfalls mindestens ein Bleichmittel, gewählt aus Sauerstoffbleichmiteln und Chlor-haltigen Bleichmitteln,
und gegebenenfalls weitere Inhaltsstoffe in einem oder mehreren Schritten miteinander in Gegenwart von Wasser vermischt und anschließend das Wasser entfernt.

13. Verfahren nach Anspruch 12, **dadurch gekennzeichnet, dass** man das Wasser durch Sprühtrocknung, Sprühgranulierung oder Kompaktierung entfernt.

## Claims

1. A formulation comprising
(A) in total in the range from 1 to 50% by weight of at least one compound selected from methylglycinediacetate (MGDA) and the trisodium salt of MGDA,
(B) in total in the range from 0.05 to 0.4% by weight of at least one zinc salt, given as Zn,
(C) in total 0.05 to 2% by weight of at least one homopolymer or copolymer of ethyleneimine, and
(D) optionally 0.5 to 15% by weight of bleach (D),
based in each case on the solids content of the formulation in question.

2. The formulation according to claim 1, which is free from phosphates and polyphosphates.

3. The formulation according to claim 1 or 2, wherein (C) is selected from homopolymers of ethyleneimine, linear or branched, and graft copolymers of ethyleneimine.

4. The formulation according to any one of claims 1 to 3, wherein zinc salt is selected from ZnCl₂, ZnSO₄, zinc acetate, zinc citrate, Zn(NO₃)₂, Zn(CH₃SO₃)₂ and zinc gallate.

5. The formulation according to any one of claims 1 to 4, which is solid at room temperature.

6. The formulation according to any one of claims 1 to 5, which comprises water in the range from 0.1 to 10% by weight.

7. The formulation according to any one of claims 1 to 6, which comprises
(D) at least one bleach selected from oxygen bleaches and chlorine-containing bleaches.

8. The use of formulations according to any one of claims 1 to 7 for the machine cleaning of crockery and kitchen utensils.

9. The use of formulations according to any one of claims 1 to 7 for the machine cleaning of objects which have at least one surface made of glass, which can be decorated or undecorated.

10. The use according to claim 8 or 9, wherein the machine cleaning is washing or cleaning using a dishwasher.

11. The use according to any one of claims 8 to 10, wherein at least one formulation according to any one of claims 1 to 7 is used for the machine cleaning of drinking glasses, glass vases and glass vessels for cooking.

12. A process for the preparation of formulations according to any one of claims 1 to 7, wherein
(A) at least one compound selected from methylglycinediacetate (MGDA) and the trisodium salt of MGDA,
(B) at least one zinc salt,
(C) at least one homopolymer or copolymer of ethyleneimine
(D) and optionally at least one bleach selected from oxygen bleaches and chlorine-containing bleaches,
and optionally further ingredients are mixed in one or more steps with one another in the presence of water, and then the water is removed.

13. The process according to claim 12, wherein the water is removed by spray-drying, spray-granulation or compaction.

## Revendications

1. Formulation contenant
(A) au total dans la plage de 1 à 50% en poids d'au moins un composé choisi parmi le méthylglycinediacétate (MGDA) et le sel trisodique du MGDA,
(B) au total dans la plage de 0,05 à 0,4% en poids d'au moins un sel de zinc, indiqué en tant que Zn,
(C) au total 0,05 à 2% en poids d'au moins un homopolymère ou copolymère de l'éthylèneimine et
(D) le cas échéant 0,5 à 15% en poids d'agent de blanchiment (D),
à chaque fois par rapport à la teneur en solides de la formulation en question.

2. Formulation selon la revendication 1, **caractérisée en ce qu'**elle est exempte de phosphates et de polyphosphates.

3. Formulation selon la revendication 1 ou 2, **caractérisée en ce qu'**on choisit (C) parmi les homopolymères de l'éthylèneimine, linéaires ou ramifiés, et les copolymères greffés de l'éthylèneimine.

4. Formulation selon l'une quelconque des revendications 1 à 3, **caractérisée en ce qu'**on choisit de sel de zinc parmi le ZnCl₂, le ZnSO₄, l'acétate de zinc, le citrate de zinc, le Zn(NO₃)₂, le Zn(CH₃SO₃)₂ et le gallate de zinc.

5. Formulation selon l'une quelconque des revendications 1 à 4, **caractérisée en ce qu'**elle est solide à température ambiante.

6. Formulation selon l'une quelconque des revendications 1 à 5, **caractérisée en ce qu'**elle contient de l'eau dans la plage de 0,1 à 10% en poids.

7. Formulation selon l'une quelconque des revendications 1 à 6, **caractérisée en ce qu'**elle contient (D) au moins un agent de blanchiment choisi parmi les agents de blanchiment oxygénés et les agents de blanchiment contenant du chlore.

8. Utilisation de formulations selon l'une quelconque des revendications 1 à 7 pour le nettoyage en machine de vaisselle et d'ustensiles de cuisine.

9. Utilisation de formulations selon l'une quelconque des revendications 1 à 7 pour le nettoyage en machine d'objets qui présentent au moins une surface en verre, qui peut être décorée ou non décorée.

10. Utilisation selon la revendication 8 ou 9, **caractérisée en ce qu'**il s'agit, pour le nettoyage en machine, d'un rinçage ou d'un nettoyage à l'aide d'un lave-vaisselle.

11. Utilisation selon l'une quelconque des revendications 8 à 10, **caractérisée en ce qu'**on utilise au moins une formulation selon l'une quelconque des revendications 1 à 7 pour le nettoyage en machine de verres à boisson, de vases en verre et de récipients en verre pour cuisiner.

12. Procédé pour la préparation de formulations selon l'une quelconque des revendications 1 à 7, **caractérisé en ce qu'**on mélange
(A) au moins un composé, choisi parmi le méthylglycinediacétate (MGDA) et le sel trisodique du MGDA,
(B) au moins un sel de zinc,
(C) au moins un homopolymère ou copolymère de l'éthylèneimine
(D) et le cas échéant au moins un agent de blanchiment choisi parmi les agents de blanchiment oxygénés et les agents de blanchiment contenant du chlore,
et le cas échéant d'autres constituants, en une ou plusieurs étapes, les uns avec les autres en présence d'eau et on élimine ensuite l'eau.

13. Procédé selon la revendication 12, **caractérisé en ce qu'**on élimine l'eau par séchage par pulvérisation, granulation par pulvérisation ou compactage.
